# EUROPÄISCHE PATENTSCHRIFT

(11) **EP 2 142 043 B1**
(45) Veröffentlichungstag und Bekanntmachung des Hinweises auf die Patenterteilung: **13.04.2016**
(21) Anmeldenummer: 08749251.8
(22) Anmeldetag: 30.04.2008
(51) Int. Cl.: A47B 88/04

(54) **MÖBEL UND VORRICHTUNG ZUM AUSSTOSSEN EINES MÖBELTEILS, DAS AN EINEM FESTSTEHENDEN MÖBELTEIL BEWEGBAR AUFGENOMMEN IST**
PIECE OF FURNITURE, AND MECHANISM FOR EJECTING A FURNITURE PART MOVABLY RECEIVED ON A STATIONARY FURNITURE PART
MEUBLE ET ET DISPOSITIF POUR EJECTER UN ÉLÉMENT DE MEUBLE PLACÉ DE MANIÈRE MOBILE SUR UN ÉLÉMENT DE MEUBLE STATIONNAIRE

(30) Priorität: 30.04.2007 DE 202007006298 U
(43) Veröffentlichungstag der Anmeldung: 13.01.2010
(73) Patentinhaber: Grass GmbH, 6973 Höchst (AT)
(72) Erfinder: GEHRER, Harry, 6973 Höchst (AT)
(74) Vertreter: Otten, Roth, Dobler & Partner mbB Patentanwälte
(86) Internationale Anmeldenummer: PCT/EP2008/003504
(87) Internationale Veröffentlichungsnummer: WO 2008/131962

(56) Entgegenhaltungen:
- EP-A- 0 766 939
- EP-A- 0 834 794
- WO-A-2004/100718
- WO-A-2006/017864
- DE-A1- 2 419 116
- US-A1- 2004 100 169

## Beschreibung

Die Erfindung betrifft eine Vorrichtung nach Anspruch 1 und ein Möbel nach Anspruch 11.

### Stand der Technik

Vorrichtungen zum Ausstoßen eines bewegbaren Möbelteils, insbesondere um eine Schublade, Türe, Klappe oder dergleichen aus einer geschlossenen Stellung an einem feststehenden Möbelteil über eine Teilstrecke angetrieben unterstützt herauszubewegen, sind bekannt. Dabei kann ein bewegbares Möbelteil eines Möbels z.B. um einen vergleichsweise kurzen Weg angetrieben bewegt werden, um anschließend von einer Person manuell weiterbewegt werden zu können. Beispielsweise kann es bei einer Schublade komfortabel möglich gemacht werden, die Schublade zu bedienen, indem diese aus einer Schließposition bzw. aus einer in einem Korpus eingefahrenen Position mittels eines angetriebenen Ausstoßelements herausbewegt wird, z.B. um ca. 30 bis 70 Millimeter. Dadurch muss die Schublade nicht von Hand aus einer Stillstand-Position in Bewegung gesetzt werden, was insbesondere bei schwer beladenen Schubladen einen nicht unerheblichen Kraftaufwand nötig machen kann. Die sich langsam bewegende teilweise geöffnete Schublade kann dann ohne besondere Kraftanstrengung weiter bewegt werden bzw. kann dann konventionell von Hand weiter geöffnet bzw. wieder geschlossen werden. Hierfür kann zum Beispiel ein über eine Antriebseinheit antreibbares Ausstoßelement eingesetzt werden.

Aus der EP 0 766 939 A ist eine Öffnungs- bzw. Schließvorrichtung eines bewegbaren Elementes bekannt, wobei das Element in Bezug auf ein anderes Element bewegbar ist. Die Öffnungs- bzw. Schließvorrichtung ist insbesondere auf eine auf Kugelführungen bewegbare Schublade gerichtet.

Eine andere Öffnungsvorrichtung ist aus WO 2006/017864 bekannt.

### Aufgabe und Vorteile der Erfindung

Aufgabe der vorliegenden Erfindung ist es, ein entsprechendes Möbel bzw. eine Vorrichtung der eingangs genannten Art bereitzustellen, mit der ein erhöhter Bedienkomfort für ein Möbel technisch bzw. wirtschaftlich vorteilhaft ermöglicht wird.

Diese Aufgabe wird durch die Ansprüche 1 und 11 gelöst. In den abhängigen Ansprüchen sind vorteilhafte Weiterbildungen des Erfindungsgegenstandes aufgeführt.

Die Erfindung geht zunächst aus von einer Vorrichtung zum Ausstoßen eines Möbelteils, das an einem feststehenden Möbelteil bewegbar aufgenommen ist, mit einem über eine Antriebseinheit antreibbaren Ausstoßelement, das an einem der beiden Möbelteile angebracht und mit dem anderen Möbelteil zeitweise in Kontakt ist, um das bewegbare Möbelteil auszustoßen, wobei das Ausstoßelement antreibbar ist, mit der Absicht, dass während eines Ausstoßvorgangs der Kontakt zwischen dem Ausstoßelement und dem anderen Möbelteil aufgehoben wird. Ein wesentlicher Aspekt der Erfindung liegt darin, dass Mittel vorgesehen sind, um eine Antriebswirkung auf das Ausstoßelement zu realisieren, die sich in Abhängigkeit des Ausstoßverhaltens des bewegbaren Möbelteils selbsttätig ändert. Die Erfindung wirkt sich insbesondere dahingehend vorteilhaft aus, dass das antreibbare Ausstoßelement, welches beispielsweise verschwenkbar oder verschiebbar ist, es möglich macht, unabhängig von einer zu bewegenden Masse beim Ausstoßen des bewegbaren Möbelteils, dieses so anzutreiben, dass durch den Ausstoßvorgang in allen praxisrelevanten Fällen das ausgestoßene Möbelteil eine gewünschte bzw. insbesondere vergleichbare Bewegungscharakteristik durch den Ausstoßvorgang aufweist. Ein beliebiges bewegbare Möbelteil, beispielsweise eine gegenüber einem feststehenden Möbelkorpus verfahrbare Möbelschublade, kann erfindungsgemäß mit dem antreibbaren Ausstoßelement durch z.B. eine Anpassung der aufgebrachten Antriebswirkung an Kundenwünsche angepasst ausgestoßen werden. Die Abstimmung kann zum Beispiel an eine stark variierende Beladung der Schublade selbsttätig angepasst werden. So können insbesondere schwer beladene Schubladen so ausgestoßen werden, dass ein Nachlaufen immer an ungefähr dem gleichen Punkt endet bzw. die Schublade bis zu einem Punkt nachläuft, in dem beim Ausstoßen der leicht beladenen Schublade diese stehen bleibt. Als Maßnahme kann erfindungsgemäß beispielsweise die Ausstoßgeschwindigkeit für unterschiedliche Beladungszustände angepasst werden. Vorteilhafterweise kann der Bedienkomfort für entsprechende bewegbare Möbelteile damit erhöht werden. Denn für den Nutzer ist es in der Regel erwünscht, dass das bewegbare Möbelteil durch den Ausstoßvorgang immer gleichartig bewegt wird, insbesondere so beschleunigt wird, dass immer ein gleicher oder nahezu gleicher Stillstandpunkt erreichbar ist. Das bewegbare Möbelteil kann so wie gewohnt insbesondere von Hand weiter geöffnet bzw. anschließend von Hand wieder geschlossen werden.

Ein ausgestoßen bewegbares Möbelteil wird in der Regel nachdem der Kontakt zwischen dem Ausstoßelement und dem anderen Möbelteil bzw. dem Abschnitt, auf den das Ausstoßelement einwirkt, durch die dabei erreichte Geschwindigkeit bis zu einem Stillstand des bewegbaren Möbelteils weiterhin nicht angetrieben nachlaufen. Die Länge der Strecke des Nachlaufs kann erfindungsgemäß angepasst werden.

Unterschiede im Bewegungsmuster bei einem nicht angepassten Ausstoßen ergeben sich bei unterschiedlichen Beladungszuständen einer Schublade insbesondere dadurch, dass durch die Gewichtsbelastung bei einer beladenen Schublade eine Schubladenführung durchbiegen kann, wohingegen bei einer unbeladenen bzw. nur gering beladenen Schublade diese sich entlang z.B. einer geringfügigen Steigung bewegt. Eine stärker bzw. voll beladene Schublade bewegt sich hingegen durch die Durchbiegung der Führung entlang einer geneigt verlaufenden Führung. Die unbeladene bzw. kaum beladene Schublade benötigt bei solchen Zusammenhängen deshalb eine vergleichsweise größere Ausstoßgeschwindigkeit als eine vergleichsweise stark bzw. voll beladene Schublade. Diesem Umstand kann mit den erfindungsgemäßen Mitteln Rechnung getragen werden.

Weiter wird vorgeschlagen, dass das bewegbare Möbelteil durch den Ausstoßvorgang veranlasst wird, einen vorgebbaren Ausstoßweg bis zum Stillstand des bewegbaren Möbelteils zurückzulegen. So kann beispielsweise beim Ausstoßvorgang das bewegbare Möbelteil so beschleunigt werden, dass der gesamte Ausstoßweg gleich bleibend bzw. festgelegt ist, wobei der gesamte Ausstoßweg sich aus einem ersten Teil-Weg während des Kontakts mit dem Ausstoßelement und einem weiteren Teil-Weg nach dem Aufheben des Kontakts mit dem Ausstoßelement bis zum Stillstand zusammensetzt.

Grundsätzlich sind unterschiedliche Möglichkeiten mit den vorgeschlagenen Mitteln zur Zielerreichung umsetzbar. Zum Einen kann eine auf das bewegbare Möbelteil während des Kontakts mit dem Ausstoßelement aufgebracht Antriebsleistung verändert werden oder bei gleichbleibender Antriebsleistung kann z.B. die Zeitdauer der aufgebrachten Antriebsleistung vom Ausstoßelement auf das andere Möbelteil eingestellt bzw. variabel verändert werden. Dafür notwendige Regel- bzw. Steuervorgänge können, wie weiter unten noch erläutert wird, durch eine entsprechende Kontrolleinheit realisiert werden.

Es ist überdies bevorzugt, dass die Mittel eine beim Ausstoßvorgang federnd zwischen den beiden Möbelteilen wirkende Federeinheit umfassen. Durch ein federnd bzw. elastisch sich verhaltendes Element bzw. Bauteil, das anliegend an Abschnitten des bewegbaren Möbelteils und des feststehenden Möbelteils unter Spannung anliegt, kann die beim Ausstoßvorgang übertragbare Kraft bzw. das Moment zum Beispiel abhängig von einer Federkonstante bzw. von Federeigenschaften entsprechend angepasst wirksam werden. Insbesondere kann damit selbsttätig die Größe bzw. Dauer der auf das bewegbare Möbelteil aufgebrachten Antriebswirkung vorgegeben werden. Wenn relativ geringe Kräfte beim Ausstoßvorgang auf die Federeinheit wirken, kann diese aber auch wie ein starres Ausstoßelement wirken. Bei größeren Biegebeanspruchungen der Federeinheit beim Ausstoßen können sich unterschiedliche Ausstoßwirkungen durch die Federeinheit einstellen, womit ein Ausstoßelement bereitgestellt wird, dessen Ausstoßwirkung selbsttätig angepasst wird. Eine Federeinheit, zum Beispiel ein längliches bzw. dünnes elastisch weit verformbares Flachteil oder ein Stabelement aus zum Beispiel Kunststoff oder einem metallischen Material, z.B. aus Federstahl, ist robust, platzsparend unterbringbar bzw. kostengünstig einsetzbar.

Es ist weiterhin vorteilhaft, dass die Federeinheit ein beim Ausstoßvorgang elastisch verformbares Teil des Ausstoßelements umfasst. Damit kann die Federeinheit am Ausstoßelement integriert sein bzw. ein Teil davon bilden oder ggf. vollständig das Ausstoßelement bilden. Insbesondere müssen keine zusätzlichen Bauteile zur Anpassung der Antriebswirkung in Abhängigkeit vom Ausstoßverhalten des bewegbaren Möbelteils installiert werden.

Bevorzugt umfassen die Mittel ein elektrisch arbeitende Einheit. Dies ist insbesondere von Vorteil, wenn die Änderung der Antriebswirkung auf elektrische Weise erfolgt bzw. elektrisch unterstützt erfolgt. Außerdem kann dazu vorteilhafterweise eine in der Regel bereits vorhandene Elektroeinheit genutzt werden, da die Antriebseinheit zum Antreiben des Ausstoßelements eine elektrisch arbeitende Einheit umfasst, beispielsweise zur Regelung oder Steuerung eines Antriebsmotors bzw. eines Elektromotors. Die Elektroeinheit kann neben der Bereitstellung einer elektrischen Versorgung auch als Rechen- bzw. Computereinheit dienen bzw. mit einer solchen zusammenarbeiten. Zur elektrisch arbeitende Einheit sind im weiteren Sinn auch Peripherie-Einheiten zu zählen, z.B. Anzeige-, Eingabe-, Verbindungs-, Schalt-, Regel-, Steuer-, Kontroll- bzw. Sensormittel.

Bevorzugt umfassen die Mittel eine Kontrolleinrichtung für die Kontrolle der Antriebseinheit für das Ausstoßelement. Die Kontrolleinheit für die Kontrolle der Antriebseinheit bzw. des Elektromotors dient unter anderem der Koordination der angetriebenen Bewegung des Ausstoßelements. Die Kontrolleinheit kann insbesondere die Antriebseinheit regeln bzw. steuern, um eine gewünschte Dauer und/oder Leistung des Antriebs einzustellen, beispielsweise um eine Antriebsdrehzahl bzw. ein Antriebsmoment zu realisieren.

Weiter wird vorgeschlagen, dass die Kontrolleinrichtung ausgebildet ist, eine Information über einen ermittelten Parameter des Ausstoßvorgangs zu verarbeiten. So kann beim Ausstoßvorgang, beispielsweise zu Beginn bzw. während einer ersten vergleichsweise kurzen Phase der Ausstoßbewegung, eine beispielsweise sensorisch ermittelte Größe bzw. ein Parameter und die damit erhaltene Information zeitnah verarbeitet werden. Mit dem Parameter sind insbesondere Rückschlüsse über reale Gegebenheiten beim Ausstoßvorgang möglich. Auf Grundlage der Information kann der momentan ablaufende Ausstoßvorgang des bewegbaren Möbelteils ggf. so angepasst werden, dass für unterschiedliche Randbedingungen, wie z.B. der Beladungszustand des bewegbaren Möbelteils, ein gewünschtes Ausstoßverhalten erreicht wird, z.B. um einen gewünschten Gesamt-Ausstoßweg zu gewährleisten. Unter einem Parameter des Ausstoßvorgangs kann insbesondere ein im Hinblick auf die Antriebseinheit ermittelbare Größe bzw. ein Parameter der Antriebseinheit verstanden werden. Beispielsweise kann der Parameter ein gemessener von der Antriebseinheit aufgenommener elektrischer Strom, eine gemessene Zeit, beispielsweise für die angetriebene Bewegung des Ausstoßelements um einen definierten Weg und/oder ein definierter Winkel oder ein zurückgelegter Weg bzw. ein Winkel des Ausstoßelements innerhalb einer Messzeit sein.

Vorteilhafterweise ist die Kontrolleinheit ausgebildet, eine Information über einen ermittelten Parameter des Ausstoßvorgangs zu verarbeiten, insbesondere in einer Startphase der angetriebenen Bewegung des Ausstoßelementes. Informationen über den ermittelten Parameter in einer Startphase bzw. unmittelbar in einer vergleichsweise kurzen Zeit nach dem Start der angetriebenen Bewegung des Ausstoßelements können sofort weiter verarbeitet werden und mit Hilfe der Kontrolleinheit für die nachfolgend noch ausgeführte Ausstoßbewegung verwerten werden.

Wird beispielsweise eine Zeitspanne gemessen, welche das Ausstoßelement benötigt, um aus der Ruhe- bzw. Startstellung bis zu einer bestimmten Ausstoßstellung zu gelangen, kann je nach Zeitdauer beurteilt werden, ob das bewegbare Möbelteil unbeladen bzw. die zu bewegende Masse relativ gering ist bzw. ob das bewegbare Möbelteil bzw. die Schublade beladen bzw. die zu bewegende Masse relativ groß ist, wodurch eine größere Zeit ermittelt wird. Damit kann gegebenenfalls stufenweise die Größe der Beladung bzw. die zu bewegende Masse abgeleitet werden. Es geht bei der Ausstoßvorrichtung nicht um die Frage, ob das bewegbare Möbelteil beladen ist oder nicht, sondern grundsätzlich darum, welche Gesamtmasse mit dem bewegbaren Möbelteil zu bewegen bzw. auszustoßen ist. Die zu bewegende Gesamtmasse eines bewegbaren Möbelteils hängt neben der Beladung auch z.B. von der Konstruktion bzw. den Materialien des bewegbaren Möbelteils ab.

Alternativ kann auch beispielsweise eine Position des Ausstoßelements gemessen werden, die nach einer vorgegebenen Messzeit erreicht ist. Der in der Messzeit zurückgelegt Weg bzw. ein zurückgelegter Schwenkwinkel des Ausstoßelements bzw. ggf. eine Form eines formveränderbaren Ausstoßhebels kann dann ausgewertet und für die Anpassung des nachfolgenden bzw. restlichen Ausstoßvorgangs zugrunde gelegt werden.

Insbesondere ist es von Vorteil, dass die Kontrolleinheit ausgebildet ist, auf Grundlage der Information des ermittelten Parameters des Ausstoßvorgangs eine Höhe der beim Ausstoßvorgang über die Antriebseinheit aufzubringenden Antriebsleistung zu bestimmen. Damit kann die Antriebsleistung angepasst bzw. eine voreingestellte Antriebsleistung entsprechend erhöht oder verringert werden. Alternativ kann es von Vorteil sein, dass die Kontrolleinheit ausgebildet ist, auf Grundlage der Information über einen ermittelten Parameter des Ausstoßvorgangs eine Zeitdauer der beim Ausstoßvorgang über die Antriebseinheit aufzubringenden Antriebsleistung festzulegen. Damit kann beispielsweise mit der Kontrolleinheit auch dann eine Variabilität der Antriebswirkung erreicht werden, wenn lediglich eine fest vorgegebene bzw. nach oben begrenzte Größe der Antriebsstärke zu berücksichtigen ist. Bei nicht variabler Antriebsstärke kann beispielsweise für eine leere Schublade über eine etwas längere Zeitdauer der Antrieb aufgebracht werden, als bei einer schwereren Schublade, um für beide Schubladen einen insgesamt gleichen Gesamt-Ausstoßweg zu erhalten.

Des Weiteren ist für solche Systeme ein gleichbleibend großer Ausrollweg bei unterschiedlichen Beladungen von sehr großem Vorteil. Dies erfordert unterschiedliche Ausstoßgeschwindigkeiten, da sich durch die Gewichtsbelastung die Schubladenführungen verbiegen. Eine leere Lade fährt beim Ausziehen leicht bergwärts, eine voll beladene Lade fährt hingegen talwärts. Dadurch ist es erforderlich eine leere Lade auf eine höhere Geschwindigkeit zu beschleunigen, als eine volle Lade, um die Lade nach dem selben Ausrollweg zum Stehen zu bringen. Die Beschleunigungskraft ist dabei abhängig von der Beschleunigungszeit, dem Beschleunigungsweg und der Masse. Die Beschleunigungszeit wird durch die Form und die Drehzahl der Nocke definiert und ist konstant. Um die unterschiedlichen Beschleunigungen abhängig von der Masse zu erreichen, wird der Beschleunigungsweg durch eine Feder oder einen elastischen Hebel selbsttätig verändert. Die Nocke versucht eine volle Lade in der selben Zeit über den selben Ausschubweg zu bewegen, wie eine leere Lade. Dabei treten höhere Beschleunigungskräfte auf, welche wiederum den Ausschubhebel verbiegen und dadurch einen geringeren Ausschubweg bei einer vollen Lade zur Folge hat. Weil die Lade in der selben Zeit einen geringeren Ausschubweg beschleunigt wird, weist die Lade bei einer vollen Beladung eine geringere Auswurfgeschwindigkeit auf, als bei einer leeren Lade. Bei den gezeigten Ausführungen wird eine Blattfeder verwendet, es sind aber auch Schraubenfedern oder ähnliche elastische Elemente möglich.

Außerdem betrifft die Erfindung ein Möbel mit einem bewegbaren Möbelteil, das an einem feststehenden Möbelteil aufgenommen ist, wobei eine Vorrichtung der oben beschriebenen Art vorhanden ist. Damit lassen sich für ein entsprechend ausgestattetes Möbel die oben genannten Vorteile bzw. Merkmale realisieren, insbesondere für ein Möbel mit einer mittels einer Führung verschieblich an einem Möbelkorpus bewegbar aufgenommenen Schublade.

Grundsätzlich ist es bei der vorgeschlagenen Anordnung vorteilhaft, dass unabhängig von der Anbringart des bewegbaren Möbelteils am feststehenden Möbelteil die Ausstoßvorrichtung universell anbringbar bzw. diese leicht nachrüstbar ist. Insbesondere müssen keine zusätzlichen Vorkehrungen zur Verriegelung des bewegbaren Möbelteils in der Schließposition vorgesehen werden, da das bewegbare Möbelteil über herkömmliche Verriegelungen z.B. einer Einzugsautomatik in der Schließposition gehalten werden kann.

Unter Möbelteilen sind in erster Linie Möbelteile für Küchen- und Wohnmöbel zu verstehen, jedoch kann sich der Ausdruck Möbelteile im Sinne der Erfindung auch auf Schubladen, Türen und Klappen an anderen Einrichtungen erstrecken, zum Beispiel auf eine Schublade an einem Werkzeugschrank oder -wagen.

### Figurenbeschreibung

In den Figuren sind weitere Einzelheiten und Merkmale der Erfindung anhand stark schematisch dargestellter Ausführungsbeispiele näher erläutert. In den Figuren sind für sich entsprechende Bauteile von unterschiedlichen Ausführungsbeispielen teilweise die gleichen Bezugszeichen verwendet.

Im Einzelnen zeigt
- Figur 1: ein schematisch dargestelltes Möbel mit geschlossener Schublade in perspektivischer Ansicht,
- Figur 2: das Möbel gemäß Figur 1 unter Weglassung von einzelnen Teilen, wobei die Schublade geöffnet dargestellt ist,
- Figur 3 bis Figur 6: eine Ansicht von oben auf das Möbel gemäß Figur 1 ohne ein Oberteil, wobei die Schublade in unterschiedlichen Stellungen vor, während und nach einem Ausstoßvorgang dargestellt ist,
- Figur 7 und Figur 8: jeweils eine Prinzipdarstellung unterschiedlicher erfindungsgemäßer Ausstoßvorrichtungen beim Ausstoßen einer Schublade in Seitenansicht,
- Figur 9: ein Ausführungsbeispiel einer erfindungsgemäßen Ausstoßvorrichtung im eingebauten Zustand in einem Möbel mit einer unbeladenen Schublade stark schematisiert unter Weglassung einzelner Teile,
- Figur 10 und Figur 10a: das Ausführungsbeispiel gemäß der Darstellung in Figur 9 mit einer beladenen Schublade in einer Gesamtansicht und einer vergrößerten Detailansicht,
- Figur 11: ein Schaubild in einem 2-achsigen Diagramm mit zwei beispielhaften Verläufen für eine erste Methoden zur Regelung eines erfindungsgemäßen Ausstoßelements,
- Figur 12: ein weiteres Schaubild in einem 2-achsigen Diagramm mit zwei beispielhaften Verläufen für eine alternative Methoden zur Regelung eines erfindungsgemäßen Ausstoßelements und
- Figur 13 und Figur 14: jeweils ein Schaubild in einem 2-achsigen Diagramm zur Veranschaulichung einer Motorsteuerung für einen Antriebsmotor bei hoher und bei niedriger Motordrehzahl für ein erfindungsgemäßes Ausstoßelements.

Die Figuren 1 und 2 zeigen ein Möbel 1 mit einem Korpus 2 und einer im Korpus 2 über eine Ausziehführung 4 verschiebbaren Schublade 3. Die Ausziehführung 4 umfasst insbesondere einen an sich bekannten Vollauszug mit einer schubladenseitigen Schubladenschiene, eine korpusseitigen Festschiene und einer zwischen diesen beweglich aufgenommen Mittelschiene. In Figur 1 befindet sich die Schublade 3 in einer Schließposition, in welcher zwischen dem Korpus 2 und einer Innenseite einer Frontpartie 3a der Schublade 3 ein Frontspalt 5 von beispielsweise wenigen Millimetern ausgebildet ist. Die Frontpartie 3a weist im gezeigten Beispiel keinen Griff auf, wobei aber auch ein Griff vorhanden sein kann.

Der Frontspalt dient in erster Linie dazu, durch Drücken auf die Frontpartie 3a für einen Ausstoßvorgang einen Auslösebefehl zu ermöglichen, bei dem die Schublade 3 in Richtung zum Korpus 2 über wenige Millimeter unter Verringerung des Frontspalts 5 bewegt werden kann. Ein ausgelöster Ausstoßvorgang wird mit einer erfindungsgemäßen Ausstoßvorrichtung 6 ausgeführt. Wird in dem in Figur 1 gezeigten Zustand die geschlossene Schublade 3 etwas gedrückt, kann über beispielsweise entsprechende nicht dargestellte Sensoren eine Bewegung der Schublade registriert werden, wodurch ein Ausstoßvorgang mittels der Ausstoßvorrichtung 6 ausgelöst wird.

Figur 2 zeigt die vollständig geöffnete Schublade 3 im Korpus 2, der ohne eine Seitenwand, Rückwand und Oberteil gezeigt ist. Ein Ausstoßhebel 7 der Ausstoßvorrichtung 6 ist in einer maximal verschwenkten Position dargestellt. Der Ausstoßhebel 7 kann beispielsweise gegenüber der nicht dargestellten Rückwand des Möbelkorpus 2 um einen maximalen Verschwenkwinkel von ca. 80 bis nahezu 90 Winkelgrade oder mehr verschwenkt werden. Durch Verschwenken des Ausstoßhebels 7 kommt dieser außen an einer Rückwand 3b der Schublade 3 zur Anlage und kann die Schublade 3 aus einer Schließposition wegdrücken insbesondere um einen Weg von zum Beispiel ca. 30 bis 70 mm aus der geschlossenen Stellung gemäß Figur 1 in Öffnungsrichtung bewegen. Dazu wird über eine durch ein Gehäuseteil verdeckte Antriebseinheit der Ausstoßhebel 7 aus einer angelegten bzw. zurückgeklappten Stellung in die in Figur 2 gezeigte Verschwenkstellung angetrieben bewegt. Danach wird ein Kontakt zwischen der Rückwand 3b und dem Ausstoßhebel 7 aufgehoben und die bewegte Schublade 3 kann sich noch ein Stück frei weiterbewegen. Anschließend vorzugsweise wenn die Schublade 3 sich noch ein Stück frei bewegt bzw. sobald der Kontakt zwischen der Rückwand 3b und dem Ausstoßhebel 7 aufgehoben ist, wird insbesondere mittels der Antriebseinheit der Ausstoßhebel 7 wieder in die zurückgeklappte Position verschwenkt, um für einen nächsten Verschwenk- bzw. Ausstoßvorgang bereit zu sein. Bei angelegter Stellung des Ausstoßhebels 7 (nicht gezeigt) ist dessen Längsachse in etwa parallel zur Schubladen-Rückwand 3b bzw. zu Traversen 8a, 8b ausgerichtet.

Ober die zwei Traversen 8a und 8b ist die Ausstoßvorrichtung 6 lösbar eingeklipst. Die beiden Traversen 8a, 8b sind selbst in Aufnahmeflanschen 9a·und 9b aufgenommen, die an den Seitenwänden des Möbelkorpus 2 befestigt sind.

Die Ausstoßvorrichtung kann auch an der Schublade 3 befestigt sein und mit dieser mitbewegt werden, dann kann der Ausstoßhebel 7 zumindest zum Ausstoßen in Kontakt z.B. mit der Rückwand des Korpus 2 gelangen.

Der Ausstoßhebel 7 ist in Figur 2 in seiner maximal verschwenkten Position gezeigt, damit dieser deutlich erkennbar ist, wobei bei vollständig geöffneter Schublade 3 der Ausstoßhebel 7 sich in der Regel wieder bereits in seiner zurückgeschwenkten Stellung bzw. in seiner Ruheposition befindet.

In den Figuren 3 bis 6 ist ein Möbel 1 von oben unter Weglassung einer Oberseite des Korpus 2 dargestellt, das eine zu der Ausstoßvorrichtung gemäß Figur 2 modifizierte Ausstoßvorrichtung 6 aufweist. Der Möbelkorpus 2 zeigt eine Rückwand 2a, eine rechte Seitenwand 2b und eine linke Seitenwand 2c. Außerdem sind zwischen den Seitenwänden 2b und 2c verlaufende Traversen 8a und 8b gemäß Figur 2 untergebracht, an denen die Ausstoßvorrichtung 6 befestigt ist. In Figur 3 bei vollständig geschlossener Schublade 3 ist der Ausstoßhebel 7 gestreckt bzw. gerade in seiner Form und in einer zurückgeschwenkten Ruheposition. Die Ausstoßvorrichtung 6 bzw. die Traversen 8a, 8b benötigen vorteilhafterweise einen vergleichsweise geringen Bauraum insbesondere in der Tiefe des Möbels 1.

Die Figuren 4 und 5 zeigen den Ausstoßhebel 7 in einer abgeknickten Form bzw. mit einer Abknickung, wobei ein vorderer abgewinkelter Abschnitt des Ausstoßhebels 7 an einer Rückwand 3b der Schublade 3 flächig (Figur 4) bzw. punktuell (Figur 5) anliegen kann. In Figur 5 ist der Ausstoßhebel 7 etwas weiter verschwenkt als in Figur 4, wobei die Verschwenkbewegung des Ausstoßhebels 7 durch eine nicht näher dargestellte Antriebseinheit erfolgt. Durch die Verschwenkbewegung des Ausstoßhebels 7 und dessen Anlage an der Rückwand 3b der Schublade 3 wird die Schublade 3 aus der in Figur 3 dargestellten geschlossenen Position ein Stück weit in Öffnungsrichtung bewegt. Die Schublade 3 wird durch die Bewegung des Ausstoßhebels 7 nicht bis in die ganz geöffnete Stellung gemäß Figur 6 bewegt. Vielmehr wird die Schublade 3 nach der Ausstoßbewegung durch Ausstoßhebel 7 in eine teilweise geöffnete Position gebracht, aus der beispielsweise eine Person die Schublade 3 von Hand weiter öffnen bzw. wieder schließen kann.

Der Bewegungsablauf könnte auch so optimiert werden, dass das bewegbare Möbelteil allein durch den Ausstoßvorgang bis zur vollständigen oder nahezu vollständigen Offenposition nachläuft.

Nach dem Ausstoßvorgang wird der Ausstoßhebel 7 sofort oder kurz danach wieder in seine Ruheposition zurück verschwenkt, wie Figur 6 verdeutlicht. Durch die gelenkige Abknickmöglichkeit des Ausstoßhebels ist der beim Ausstoßvorgang sich winklig ausbildende Ausstoßhebel 7 in seiner Ruheposition gemäß Figur 3 bzw. Figur 6 wieder vollständig gestreckt bzw. platzsparend im Korpus 2 unterbringbar.

In Figur 7 und Figur 8 ist je eine Prinzipdarstellung von zwei unterschiedlichen Ausstoßvorrichtungen 6 beim Ausstoßvorgang einer Schublade 3 in Seitenansicht gezeigt, wobei ein die Schublade 3 aufnehmender Möbelkorpus nicht dargestellt ist. Die Ausstoßvorrichtungen 6 gemäß Figur 7 und 8 sind stark schematisiert bzw. nicht maßstabsgetreu gezeigt. Die Ausstoßvorrichtungen 6 sind beispielsweise an einer Rückwand des Möbelkorpus anbringbar.

An der Schublade 3 liegt an deren Rückwand 3b ein elastisch sich verformbares Teil 14 des Ausstoßhebels 7 an, wobei das elastische Teil 14 an einem starren Teil 13 des Ausstoßhebels 7 angreift. Der Ausstoßhebel 7 ist um eine Schwenkachse S über eine mit einer Antriebseinheit angetrieben bewegbare Nockenscheibe 10 verschwenkbar. Weitere Teile insbesondere der Ausstoßvorrichtung 6 wie beispielsweise die Antriebseinheit sind nicht dargestellt. Bei der angetriebenen Rotation der Nockenscheibe 10 um die exzentrisch positionierte Rotationsachse R stützt sich eine Stützrolle 12 an einem Abstützfuß 11 des starren Teils 13 an einer umlaufenden bzw. geschlossenen Führungsbahn 10a ab, die durch eine radial außen liegende Schmalseite der Nockenscheibe 10 gebildet wird. Durch die Rotation der Nockenscheibe 10 hier z.B. im Uhrzeigersinn wird der starre Teil 13 des Ausstoßhebels 7 und mit diesem ein elastischer Teil 14 des Ausstoßhebels 7 verschwenkt. Dabei drückt das elastische Teil 14 gegen die Rückwand 3b der Schublade 3, die dadurch ausgestoßen wird. Durch die dauerhafte Abstützung des Abstützfußes 11 über die Stützrolle 12 am rotierend daran vorbeigeführten Führungsabschnitt bzw. der Führungsbahn 10a der Nockenscheibe 10 kann die Verschwenkbewegung des Ausstoßhebels 7 bestimmt werden. Insbesondere wird dabei ein gleichmäßiger Verschwenkverlauf des Ausstoßhebels 7 beim Andrücken gegen die Rückwand 3b und ein vergleichsweise schnelles Zurückschwenken des Ausstoßhebels 7 nach dem eigentlichen Ausstoßvorgang realisiert. Die Führungsbahn 10a kann auf vielfältige Weise geformt sein, z.B. wie dargestellt aus zwei nahezu geraden Abschnitten, die über zwei gekrümmte Abschnitte miteinander verbunden sind, wobei die Rotationsachse R relativ weit außen nahe an einem Übergang eines geraden Abschnitts in einen gekrümmten Abschnitt liegt.

Eine alternative Ausführungsform eines Ausstoßhebels in einer Stellung gemäß Figur 7 zeigt Figur 8, in welcher der Ausstoßhebel 7 im Vergleich zum Ausstoßhebel aus Figur 7 ohne elastisches Teil und mit einer Verlängerung des starren Teils ausgestaltet ist, wobei am Ausstoßhebel 7 eine Abknickung 15 vorhanden ist. Die Übertragung einer Verschwenkbewegung auf den Ausstoßhebel 7 erfolgt entsprechend Figur 7 über eine Nockenscheibe 10. Die Abknickung 15 kann so eingerichtet sein, dass beim Ausstoßvorgang der durch die Abknickung 15 gebildete Knickwinkel sich nicht wesentlich verändert oder über ein festlegbares Maß sich z.B. elastisch verändern kann.

In den Figuren 9 bis 10a ist stark schematisiert ein Biegehebel 16 als Teil einer Ausstoßvorrichtung 6 (stark schematisiert unter Weglassung einer Antriebseinheit) im eingebauten Zustand in einem Möbel 1 bzw. an einer Rückwand 2a eines Möbelkorpus 2 im Zusammenwirken mit einer darin verschieblich aufgenommenen Schublade 3 gezeigt. Die Ausstoßvorrichtung 6 ist alternativ zur Nockenscheibe gemäß der Figuren 7 und 8 mit einem mittels der Antriebseinheit angetrieben rotierbaren Steuerrad 18 versehen, um den Biegehebel 16 zu verschwenken. In Figur 9 ist der Ausstoßvorgang der Schublade 3 mittels des Biegehebels 16 gezeigt, wobei die Schublade 3 unbeladen ist. Der Biegehebel 16 bzw. dessen starr oder ab einer Grenzbelastung elastisch sich verhaltendes Hebelelement 17 wird beim Ausstoßen der unbeladenen Schublade 3 nicht bzw. nahezu nicht elastisch verformt, was in Figur 9 deutlich wird. Die Schublade 3 gemäß Figur 9 wird beim Ausstoßen nach vorne gemäß Pfeil P1 bewegt.

In den Figuren 9 bis 10a ist eine Frontpartie 3a der Schublade 3 nur in einem unteren Teil gezeigt ist, um die Zusammenhänge besser darzustellen.

In Figur 10 ist ein Ausstoßvorgang mittels des Biegehebels 16 entsprechend einer Anordnung gemäß der Figur 9 bei einer schweren bzw. einer schwer beladenen Schublade 3 gezeigt. Die schwere Beladung der Schublade 3 ist symbolisiert durch ein Gewichtselement. Das Hebelelement 17 wird unter der vergleichsweise schweren Last der auszustoßenden Schublade 3 elastisch nach hinten verbogen, was insbesondere im vergrößerten Abschnitt gemäß Figur 10a deutlich wird.

In den Figuren 11 und 12 sind zwei unterschiedliche Methoden zur Kontrolle bzw. Regelung eines Ausstoßelements in einem 2-achsigen Diagramm mit zwei idealisierten Kurvenverläufen K1 und K2 erläutert. Dabei ist auf der waagerechten bzw. Abszissen-Achse ein zurückgelegter Weg s eines bewegbaren Möbelteils und auf der senkrechten bzw. Ordinaten-Achse eine durch den Ausstoßvorgang auftretende Geschwindigkeit v des bewegbaren Möbelteils aufgetragen. Ein zurückgelegter Weg s beträgt "Null" in der Schließposition des bewegbaren Möbelteils. Während des Ausstoßvorgangs durch das Ausstoßelement wird das bewegbare Möbelteil zunächst aus der Schließposition heraus beschleunigt, was durch den Kontakt des z.B. am Korpus befestigten Ausstoßelements mit dem bewegbaren Möbelteil erfolgt. Es wird dabei angenommen, dass solange dieser Kontakt des sich bewegenden Ausstoßhebels vorhanden ist, auch eine Antriebswirkung auf das bewegbare Möbelteil übertragen wird. Wird dann der Kontakt mit dem Ausstoßelement aufgehoben (z.B. Wegstelle s2 in Figur 11), kann das bewegbare Möbelteil von einer dabei maximal erreichten Geschwindigkeit v2(K1) bzw. v2(K2) nachlaufen bis zu einem Stillstand bei Wegpunkt s*.

Figur 11 betrifft eine Regelung, bei der abhängige vom Gewicht des bewegbaren Möbelteils eine Antriebs-Drehzahl sich einstellt bzw. auf einen konstanten Umkehrpunkt, ab dem kein Antrieb mehr erfolgt, bei der Wegstrecke s2 eingeregelt wird. Dabei beschreibt K1 die Bewegung eines bewegbaren Möbelteils mit geringem Gewicht beim Ausstoßvorgang bzw. K2 die Bewegung mit einem dazu vergleichbaren größeren Gewicht eines bewegbaren Möbelteils. In beiden Fällen soll der gesamte zurückgelegte Weg des bewegbaren Möbelteils durch den Ausstoßvorgang gleich sein, hier bis zur Strecke s*. Bei der Kurve K1 für das leichtere Möbelteil ist in einer ersten Bewegungsphase bis zur Strecke s1 durch die Gewichtsabhängigkeit der Antriebswirkung eine höhere Geschwindigkeit v1(K1) erreichbar. Innerhalb dieser Bewegungsphase kann beispielsweise ein aufgenommener Strom der Antriebseinheit gemessen werden und als Grundlage für die weitere Bestimmung der Antriebsleistung herangezogen werden. Um bei jeweils unterschiedlichem Gewicht des bewegbaren Möbelteils den gleichen gesamten zurückgelegten Weg bis zur Strecke s* zu ermöglichen, wird in einem zweiten Bewegungsabschnitt bis zum Umkehrpunkt s2 bzw. bis zur Auflösung des Kontakts zwischen dem Ausstoßelement und dem entsprechenden Möbelteil das bewegbare Möbelteil weiter beschleunigt. Das leichtere Möbelteil bis zur Geschwindigkeit v2(K1) bzw. das schwerere Möbelteil bis auf die Geschwindigkeit v2(K2) (bei Wegpunkt s2), die kleiner als v2(K1) ist. Danach fällt die jeweils erreichte Geschwindigkeit linear von v2(K1) bzw. v2(K2) auf v=0 in Wegpunkt s*.

Denn durch das größere Gewicht des bewegbaren Möbelteils wird eine Führung so nachgeben, dass sich eine geringfügig zum unbeladenen Zustand geneigte Laufbahn für das bewegbare Möbelteil ergibt und damit trotz der geringeren Anfangsgeschwindigkeit v2(K2) in Wegpunkt s2 das schwerere Möbelteil gleich weit nachläuft wie das leichtere Möbelteil. Das leichtere Möbelteil muss sozusagen eine etwas höhere Anfangsgeschwindigkeit v2(K1) in Wegpunkt s2 aufweisen, um bis zum Wegpunkt s* entlang einer nicht abfallenden Laufbahn (wegen des relativ geringen Gewichts des Möbelteils gemäß K1) gelangen zu können.

Figur 12 zeigt eine alternative Regelungsmethode, bei der ebenfalls in einem ersten Bewegungsabschnitt bis zur Strecke s1 ein aufgenommener Strom der Antriebseinheit gemessen und zur Auslegung der weiteren Antriebsleistung auf das jeweilige bewegbare Möbelteil bzw. auf das angetrieben bewegbare Ausstoßelement zu Grunde gelegt wird. Daraus ist zu erkennen, dass beide Möbelteile geregelt mit der gleichen Drehzahl angetrieben beschleunigt werden und ein Umkehrpunkt, ab dem kein Antrieb mehr erfolgt abgestimmt wird bzw. ein unterschiedlich langer Wegstrecke der gesamten zurückgelegten Wegstrecke des bewegbaren Möbelteils, hier von der Schließstellung bis s2 bzw. bis s3, wobei s3 größer als s2 ist, durch eine angetriebene Verschwenk- bzw. Ausstoßbewegung des Ausstoßelements realisiert wird. Ein bewegbares Möbelteil mit geringerem Gewicht wird gemäß der Kurve K1 bis zu einem Wegpunkt s3 bis zu einer Geschwindigkeit v3 angetrieben bewegt, wohingegen ein bewegbares Möbelteil mit vergleichsweise höherem Gewicht gemäß Kurve K2 lediglich bis zu einer Wegstrecke s2 bis zu einer Geschwindigkeit v2 angetrieben beschleunigt wird. Durch diese Maßnahme wird der nicht angetriebene Nachlauf der beiden bewegbaren Möbelteile bis zum Wegpunkt s* erfolgen.

Figur 13 und Figur 14 stellen grafisch eine Motorsteuerung für die Antriebseinheit zur angetriebenen Bewegung des Ausstoßelements dar, wobei über der Abszisse die Zeit t und über der Ordinate eine Spannung U aufgetragen ist. Figur 13 zeigt dabei einen rechteckigen Kurvenverlauf PWM1 einer Pulsweitenmodulation bei hoher Drehzahl eines Motors der Antriebseinheit, wohingegen Figur 14 einen rechteckigen Kurvenverlauf PWM2 einer Pulsweitenmodulation bei niedriger Drehzahl des Motors der Antriebseinheit zeigt. Für eine Anwendung der Pulsweitenmodulation ist die Ansteuerung von Motoren besonders vorteilhaft, da hier ein vergleichsweise hoher Wirkungsgrad erzielbar ist. Im Gegensatz zu einer digital-analogen-Wandlung mit einem nachgeschalteten Verstärker zu einer Ansteuerung des Antriebsmotors würde eine im Verstärker auftretende vergleichsweise hohe Verlustleistung in Wärme umgewandelt werden. Bei einem voll durchgeschalteten Feldeffekttransistor ist ein Widerstand und damit die Verlustleistung dagegen vergleichsweise sehr gering.

### Bezugszeichenliste:

- 1: Möbel
- 2: Korpus
- 2a: Rückwand
- 2b: Seitenwand
- 2c: Seitenwand
- 3: Schublade
- 3a: Frontpartie
- 3b: Rückwand
- 4: Ausziehführung
- 5: Frontspalt
- 6: Ausstoßvorrichtung
- 7: Ausstoßhebel
- 7a: Anlageseite
- 8a: Traverse
- 8b: Traverse
- 9a: Aufnahmeflansch
- 9b: Aufnahmeflansch
- 10: Nockenscheibe
- 10a: Führungsbahn
- 11: Abstützfuß
- 12: Stützrolle
- 13: starres Teil
- 14: elastisches Teil
- 15: Abknickung
- 16: Biegehebel
- 17: Hebelelement
- 18: Steuerrad
- 18a: Führungsbahn

## Patentansprüche

1. Vorrichtung zum Ausstoßen eines Möbelteils (3), das an einem feststehenden Möbelteil (2) bewegbar aufgenommen ist, mit einem über eine Antriebseinheit antreibbaren Ausstoßelement (7, 16), das an einem der beiden Möbelteile (2, 3) angebracht und mit dem anderen Möbelteil zeitweise in Kontakt ist, um das bewegbare Möbelteil (3) auszustoßen, wobei das Ausstoßelement (7, 16) antreibbar ist, mit der Absicht, dass während eines Ausstoßvorgangs der Kontakt zwischen dem Ausstoßelement (7, 16) und dem anderen Möbelteil aufgehoben wird, wobei Mittel vorgesehen sind, um eine Antriebswirkung auf das Ausstoßelement (7, 16) bzw. auf das bewegbare Möbelteil (3) zu realisieren, die sich in Abhängigkeit des Ausstoßverhaltens des bewegbaren Möbelteils (3) selbsttätig ändert, **dadurch gekennzeichnet, dass** die Mittel ein federnd bzw. elastisch sich verhaltendes Element umfassen und derart ausgebildet sind, dass beim Ausstoßen des unbeladenen Möbelteils die Mittel nicht bzw. nahezu nicht elastisch verformt werden und bei einem schweren bzw. schwer beladenen Möbelteil die Mittel elastisch nach hinten verbogen werden, wobei die Mittel einen Biegehebel umfassen.

2. Vorrichtung nach Anspruch 1, **dadurch gekennzeichnet, dass** die Mittel derart ausgebildet sind, dass das bewegbare Möbelteil (3) durch den Ausstoßvorgang veranlasst wird, einen vorgebbaren Ausstoßweg bis zum Stillstand des bewegbaren Möbelteils (3) zurückzulegen.

3. Vorrichtung nach Anspruch 1 oder 2, **dadurch gekennzeichnet, dass** die Mittel eine beim Ausstoßvorgang federnd zwischen den beiden Möbelteilen (2, 3) wirkende Federeinheit (14, 17) umfassen.

4. Vorrichtung nach einem der vorhergehenden Ansprüche, **dadurch gekennzeichnet, dass** die Federeinheit (14, 17) ein beim Ausstoßvorgang elastisch verformbares Teil des Ausstoßelements (7, 16) umfasst.

5. Vorrichtung nach einem der vorhergehenden Ansprüche, **dadurch gekennzeichnet, dass** die Mittel eine elektrisch arbeitende Einheit umfassen.

6. Vorrichtung nach einem der vorhergehenden Ansprüche, **dadurch gekennzeichnet, dass** die Mittel eine Kontrolleinrichtung für die Kontrolle der Antriebseinheit für das Ausstoßelement (7, 16) umfassen.

7. Vorrichtung nach einem der vorhergehenden Ansprüche, **dadurch gekennzeichnet, dass** die Kontrolleinrichtung ausgebildet ist, eine Information über einen ermittelten Parameter des Ausstoßvorgangs zu verarbeiten.

8. Vorrichtung nach einem der vorhergehenden Ansprüche, **dadurch gekennzeichnet, dass** die Kontrolleinrichtung ausgebildet ist, eine Information über einen ermittelten Parameter des Ausstoßvorgangs zu verarbeiten, insbesondere in einer Startphase der angetriebenen Bewegung des Ausstoßelements (7, 16).

9. Vorrichtung nach einem der vorhergehenden Ansprüche, **dadurch gekennzeichnet, dass** die Kontrolleinheit ausgebildet ist, auf Grundlage der Information über einen ermittelten Parameter des Ausstoßvorgangs eine Höhe der beim Ausstoßvorgang über die Antriebseinheit aufzubringenden Antriebsleistung zu bestimmen.

10. Vorrichtung nach einem der vorhergehenden Ansprüche, **dadurch gekennzeichnet, dass** die Kontrolleinheit ausgebildet ist, auf Grundlage der Information über einen ermittelten Parameter des Ausstoßvorgangs eine Zeitdauer der beim Ausstoßvorgang über die Antriebseinheit aufzubringenden Antriebsleistung festzulegen.

11. Möbel mit einem bewegbaren Möbelteil (3), das an einem feststehenden Möbelteil (2) aufgenommen ist, das eine Vorrichtung nach einem der vorhergehenden Ansprüche aufweist.

## Claims

1. Mechanism for ejecting a furniture part (3) which is mounted movably on a stationary furniture part (2), comprising an ejection element (7, 16) drivable by a drive unit, which ejection element (7, 16) is attached onto one of the two furniture parts (2, 3) and is temporarily in contact with the other furniture part in order to eject the movable furniture part (3), wherein the ejection element (7, 16) can be driven, with the intention that during an ejection process the contact between the ejection element (7, 16) and the other furniture part is broken, wherein means are provided in order to implement a driving effect on the ejection element (7, 16) or the movable furniture part (3), which changes automatically as a function of the ejection behaviour of the movable furniture part (3), **characterised in that** the means comprise a spring or elastically behaving element and are designed such that on ejecting the unloaded furniture part the means are not deformed elastically or are virtually not deformed elastically and with a heavy or heavily loaded furniture part the means are bent elastically to the rear wherein the means comprise a bending lever.

2. Mechanism according to claim 1, **characterised in that** the means are designed such that the movable furniture part (3) is prompted by the ejection process to cover a predefinable ejection distance until the movable furniture part (3) stops.

3. Mechanism according to either claim 1 or 2, **characterised in that** the means comprise a spring unit (14, 17) acting during the ejection process in a resilient manner between the two furniture parts (2, 3).

4. Mechanism according to any one of the preceding claims, **characterised in that** the spring unit (14, 17) comprises a part of the ejection element (7, 16) which is elastically deformable during an ejection process.

5. Mechanism according to any one of the preceding claims, **characterised in that** the means comprise an electrically operating unit.

6. Mechanism according to any one of the preceding claims, **characterised in that** the means comprise a control device for controlling the drive unit for the ejection element (7, 16).

7. Mechanism according to any one of the preceding claims, **characterised in that** the control device is designed to process information about a detected parameter of the ejection process.

8. Mechanism according to any one of the preceding claims, **characterised in that** the control device is designed to process information about a determined parameter of the ejection process, in particular in a starting phase of the driven movement of the ejection element (7, 16).

9. Mechanism according to any one of the preceding claims, **characterised in that** the control unit is designed on the basis of information about a determined parameter of the ejection process to determine the level of drive power to be applied by the drive unit during the ejection process.

10. Mechanism according to any one of the preceding claims, **characterised in that** the control unit is designed to establish on the basis of information about a determined parameter of the ejection process the duration of the drive power to be applied during the ejection process by the drive unit.

11. Piece of furniture comprising a movable furniture part (3), which is mounted on a stationary furniture part (2), which comprises a mechanism according to any one of the preceding claims.

## Revendications

1. Dispositif pour éjecter un élément de meuble (3) qui est logé de manière mobile sur un élément de meuble (2) fixe, comprenant un élément d'éjection (7, 16) qui peut être entraîné par une unité d'entraînement, et qui est monté sur l'un des deux éléments du meuble (2, 3) et qui est par moments en contact avec l'autre élément de meuble afin d'éjecter l'élément de meuble (3) mobile, l'élément d'éjection (7, 16) pouvant être entraîné dans le but d'interrompre le contact entre l'élément d'éjection (7, 16) et l'autre élément de meuble lors d'un processus d'éjection, des moyens étant prévus pour produire un effet d'entraînement sur l'élément d'éjection (7, 16) ou sur l'élément de meuble (3) mobile, ledit effet d'entraînement étant modifié automatiquement en fonction du comportement d'éjection de l'élément de meuble (3) mobile, **caractérisé en ce que** les moyens comportent un élément se comportant comme un ressort ou un élastique et sont conçus de telle manière que lors de l'éjection de l'élément de meuble non chargé, les moyens ne sont pas ou pratiquement pas déformés élastiquement et lorsque l'élément de meuble est lourd ou très chargé, les moyens sont fléchis élastiquement vers l'arrière, les moyens comportant un levier de flexion.

2. Dispositif selon la revendication 1, **caractérisé en ce que** les moyens sont conçus de telle manière que l'élément de meuble (3) mobile est amené par la procédure d'éjection à parcourir un trajet d'éjection pouvant être prédéfini jusqu'à l'immobilisation de l'élément de meuble (3) mobile.

3. Dispositif selon la revendication 1 ou 2, **caractérisé en ce que** les moyens comportent une unité élastique (14, 17) agissant de manière élastique entre les deux éléments de meuble (2, 3) lors de la procédure d'éjection.

4. Dispositif selon l'une des revendications précédentes, **caractérisé en ce que** l'unité élastique (14, 17) comporte une partie de l'élément d'éjection (7, 16) qui peut être déformée élastiquement lors de la procédure d'éjection.

5. Dispositif selon l'une des revendications précédentes, **caractérisé en ce que** les moyens comportent une unité à fonctionnement électrique.

6. Dispositif selon l'une des revendications précédentes, **caractérisé en ce que** les moyens comportent un dispositif de contrôle servant à contrôler l'unité d'entraînement pour l'élément d'éjection (7, 16).

7. Dispositif selon l'une des revendications précédentes, **caractérisé en ce que** le dispositif de contrôle est conçu pour traiter une information concernant un paramètre déterminé de la procédure d'éjection.

8. Dispositif selon l'une des revendications précédentes, **caractérisé en ce que** le dispositif de contrôle est conçu pour traiter une information concernant un paramètre déterminé de la procédure d'éjection, en particulier au cours d'une phase de démarrage du déplacement entraîné de l'élément d'éjection (7, 16).

9. Dispositif selon l'une des revendications précédentes, **caractérisé en ce que** l'unité de contrôle est conçue pour déterminer, sur la base de l'information concernant un paramètre déterminé de la procédure d'éjection, un niveau de la puissance d'entraînement à appliquer par l'unité d'entraînement lors de la procédure d'éjection.

10. Dispositif selon l'une des revendications précédentes, **caractérisé en ce que** l'unité de contrôle est conçue pour spécifier, sur la base de l'information concernant un paramètre déterminé de la procédure d'éjection, une durée de la puissance d'entraînement à appliquer par l'unité d'entraînement lors de la procédure d'éjection.

11. Meuble comprenant un élément de meuble (3) mobile qui est logé sur un élément de meuble (2) fixe, qui comprend un dispositif selon l'une des revendications précédentes.
